# EUROPÄISCHE PATENTSCHRIFT

(11) **EP 2 093 067 B1**
(45) Veröffentlichungstag und Bekanntmachung des Hinweises auf die Patenterteilung: **24.10.2012**
(21) Anmeldenummer: 09007261.2
(22) Anmeldetag: 09.01.2007
(51) Int. Cl.: B41J 11/00, B41F 23/04

(54) **Drucker mit einem Belichtungskopf**
Printer with an exposure head
Imprimante dotée d'une tête d'éclairage

(30) Priorität: 20.01.2006 DE 102006003057
(43) Veröffentlichungstag der Anmeldung: 26.08.2009
(62) Teilanmeldung aus: 07722749.4
(73) Patentinhaber: Phoenix Contact GmbH & Co. KG, 32825 Blomberg (DE)
(72) Erfinder: Schierholz, Albrecht, 32816 Schieder-Schwalenberg (DE); Stellmach, Dieter, 78073 Bad Dürrheim (DE)

(56) Entgegenhaltungen:
- EP-A- 0 134 591
- EP-A1- 1 520 718
- WO-A-98/54525
- FR-A- 2 334 966
- GB-A- 2 280 947
- US-A1- 2002 101 491
- US-B1- 6 649 921

## Beschreibung

Die Erfindung betrifft einen Drucker, insbesondere einen Serialdrucker, mit einem Belichtungskopf zur Belichtung von Druckbildern mit lichtaushärtender Tinte.

Serialdrucker bzw. Zeilendrucker sind Drucker, die Zeichen für Zeichen nacheinander innerhalb einer Zeile drucken. Sie sind kostengünstig herzustellen, zuverlässig im Betrieb und klein in den Abmessungen, so dass sie sich als Auftischgeräte eignen. Drucker dieser Art sind als Typendrucker, Nadeldrucker oder als Tintendrucker weit verbreitet. Wird in einem Tintendrucker lichthärtende Tinte verwendet, dann ist zusätzlich zum Druckkopf ein auf einen Schlitten geführter Belichtungskopf erforderlich, der das Druckbild nach dem Drucken mit hoher Strahlungsintensität belichtet und damit aushärtet.

Zur Erzielung hoher Strahlungsintensitäten ist es bei Bogenoffset-Druckmaschinen bekannt, Belichtungsköpfe mit Quecksilberdampflampen zu verwenden, die bei Betrieb Temperaturen von ca. 900°C erreichen. Derartige Belichtungsköpfe sind jedoch wegen ihrer großen Abmessungen von und der installierten großen elektrischen Leistung nicht für den Einsatz in Auftischgeräten geeignet. Die Ableitung der entstehenden Wärmemenge, die oft im Kilowattbereich liegt, würde bei Auftischgeräten zu unüberwindliche Schwierigkeiten führen. Teilweise werden flüssigkeitsgekühlte Belichtungsköpfe bei Bogenoffset-Druckmaschinen verwendet, die Kühlaggregate erfordern, deren Abmessungen allein die eines Auftischgerätes bei weitem übertreffen.

Auch bei Großplotteranlagen, die mit mehreren Druckköpfen auf einem Schlitten mehrere Zeilen eines Druckbildes gleichzeitig erzeugen, ist der Einsatz von Belichtungsköpfen bekannt. Sie werden mit Luft gekühlt und sind wegen ihrer großen Abmessungen von und ihrer großen elektrischen Verlustleistung nicht für Auftischgeräte geeignet. Ihre starken Lüfter erzeugen Lärm, der den zulässigen Lärmpegel von Auftischgeräten für Büroanwendungen weit überschreitet. Dieser Lärm gelangt ungedämpft direkt in die Umgebung, da die Großplotteranlagen ohne ein Gehäuse ausgestattet sind. Bei Montage eines Gehäuses besteht die Gefahr, dass sich die Wärmeenergie im Gehäuse staut und thermische Schäden verursacht. Außerdem sind die Belichtungsköpfen mit ihren zur Strahlenleitung eingesetzten Reflektoren uneffektiv für die Anforderungen eines Seriendruckers gestaltet, da sie lange gestreckte röhrenähnliche Lampen verwenden.

Die US 2002/0101491 A1 zeigt eine Anordnung mit einem Belichtungskopf, Reflektoren und einem Belichtungskopfgehäuse, wobei eine Gebläseeinheit über mindestens einen Luftleitkanal mit dem Belichtungskopf verbunden ist, der Luftleitkanal in einen Kühlluftraum zwischen den Reflektoren und den Seitenwänden des Belichtungskopfgehäuses mündet und in dem Belichtungskopfgehäuse eine Lampe mit wenigstens einer Lampenfassung zur Befestigung im Belichtungskopf und mit einem Leuchtkörper angeordnet ist.

Aus der FR 2 234 966 A ist ein Belichtungskopf bekannt, in dem eine von Reflektoren zumindest teilweise umgebene Lampe angeordnet ist, wobei elliptische sowie ebene Reflektoren vorgesehen sind, die die von der Lampe emittierte Strahlung auf eine mit lichtaushärtender Tinte bedruckbare Druckbildebene leiten.

Der Erfindung liegt ausgehend von diesem Technikstand daher die Aufgabe zugrunde, einen Drucker mit einem Belichtungskopf zur Aushärtung von lichthärtender Tinte zu offenbaren, der als Auftischgerät für Büroanwendungen geeignet ist.

Die Lösung der Aufgabe erfolgt erfindungsgemäß durch den Gegenstand des Patentanspruchs 1. Vorteilhafte Ausgestaltungen der Erfindung sind in den Unteransprüchen angegeben.

Der erfindungsgemäße Drucker weist einen Belichtungskopf zur Belichtung von Druckbildern mit einem Belichtungskopfgehäuse auf, in dem eine von Reflektoren zumindest teilweise umgebene Lampe angeordnet ist, die bei Betrieb Strahlung emittiert, welche durch die Reflektoren auf eine mit lichtaushärtender Tinte bedruckbare Druckbildebene geleitet wird. Damit derartige Drucker als Auftischdrucker verwendet werden können, ist es wichtig, dass die von der Lampe auf die Druckbildebene emittierte Strahlung in ihrer Intensität groß genug ist, um die Tinte auszuhärten und dass die von der Lampe des Belichtungskopfs ausgesendete Verlustwärme mit einem in einen Auftischdrucker integrierbaren Kühler aus dem Belichtungskopf und aus dem Drucker bspw. in die Umgebung abgeführt werden kann.

Die Lampe ist in dem Belichtungskopfgehäuse über mindestens eine Lampenfassung befestigt, wobei die Lampenfassung in den Luftleitkanal ragt. Hierdurch wird die Lampenfassung effektiv im Luftstrom gekühlt und die Wärmeableitung auf das Belichtungskopfgehäuse wirksam reduziert. Diese Luftführung ist besonders bei Verwendung einer Quecksilberdampflampe mit Betriebstemperaturen von ca. 900°C wichtig, um zu verhindern, dass das Belichtungskopfgehäuse thermisch geschädigt wird.

Weitere Vorteile werden durch eine Anordnung von elliptischen Reflektoren sowie ebenen Reflektoren in dem Belichtungskopfgehäuse erreicht.

Denn durch die Kombination der geometrisch unterschiedlichen Reflektoren wird ein weitaus größerer Teil der von der Lampe in alle Richtungen emittierte Strahlung auf die Druckbildebene geleitet als allein durch elliptische Reflektoren.Dies kann einerseits dadurch geschehen, dass die ebenen Reflektoren auf einander gegenüberliegenden Seitenwänden des Belichtungskopfgehäuses angeordnet und als Kreuzreflektoren ausgebildet sind. Hierdurch wird insbesondere der typischerweise gegenüber den Mittenbereich mit einer geringeren Strahlungsintensität ausgebildete Randbereich von der Druckbildebene intensiver bestrahlt.

Dabei sind die Reflektionsflächen der Kreuzreflektoren so gegen die Hauptstrahlrichtung der Lampe geneigt, dass der fokussierte Strahlbereich am Rand in Druckzeilenrichtung durch die reflektierte Abbildung der Lampe in der Fokusebene verstärkt wird.

Um den Randbereich des beleuchteten Druckbildabschnitts noch zu vergrößern, ist vorteilhafterweise vorgesehen, dass die Kreuzreflektoren, von der Lampe in Richtung der Druckbildebene betrachtet, trichterartig auseinander laufen. Durch die Vergrößerung des beleuchteten Druckbildabschnitts wird die zur Aushärtung der Tinte benötigte Verweilzeit verringert. Deshalb kann die Druckgeschwindigkeit des Druckers erhöht werden. Zur Erhöhung der Strahlungsintensität ist es auch möglich, dass die ebenen Reflektoren auf der zu der Druckbildebene gegenüberliegenden Seite der Lampe angeordnet und als Reflektorelemente ausgebildet sind. Durch diese Reflektorelemente wird die von der Lampe in zur Druckbildebene entgegengesetzter Richtung emittierte Strahlung auf die Druckbildebene geleitet. Hierdurch wird neben der Erhöhung der Strahlungsintensität auf der Druckbildebene erreicht, dass die Erwärmung des Belichtungskopfgehäuses durch die Strahlung der Lampe verringert wird.

Gemäß einer anderen Ausführungsform der Erfindung ist bevorzugt, dass sich die Reflektorelemente ausgehend von den elliptischen Reflektoren und/oder Kreuzreflektoren in Querrichtung der Lampe erstrecken. Weiterhin ist bevorzugt, dass die Lampe in einem ersten Brennpunkt der elliptischen Reflektoren positioniert ist. Schließlich ist bevorzugt, dass die elliptischen Reflektoren, die Lampe und die Druckbildebene derart zueinander angeordnet sind, dass sich ein zweiter Brennpunkt der elliptischen Reflektoren im Bereich der Druckbildebene befindet.

Gemäß einer weiteren bevorzugten Ausführungsform der Erfindung ist ein Drucker mit einem Belichtungskopf zur Belichtung von Druckbildern und einem Belichtungskopfgehäuse vorgesehen, in dem eine von Reflektoren zumindest teilweise umgebene Lampe angeordnet ist, die bei Betrieb Strahlung emittiert, welche durch die Reflektoren auf eine mit lichtaushärtender Tinte bedruckbaren Druckbildebene geleitet wird. Bei diesem Drucker ist erfindungsgemäß vorgesehen, dass eine Gebläseeinheit über mindestens einen Luftleitkanal mit dem Belichtungskopf verbunden ist, wobei der Luftleitkanal in einen Kühlluftraum zwischen den Reflektoren und den Seitenwänden des Belichtungskopfgehäuses mündet. Durch diesen Aufbau befindet sich der Leuchtkörper der Lampe in einem von den Reflektoren isolierten Innenraum. Dadurch wird ein optimaler Betriebszustand der Lampe erreicht, was sich auf die Lebensdauer positiv auswirkt. Zusätzlich wird eine intensive Kühlung des Beleuchtungskopfes auf kleinsten Raum erreicht.

Zur Abführung von aufgeheizter Luft bzw. der Verlustwärme aus dem Belichtungskopf ist ein mit dem Belichtungskopf verbundener Abluftkanal mit einer Eingangs- und Ausgangsöffnung vorgesehen. Zweckmäßiger Weise ist vorgesehen, dass die Eingangsöffnung des Abluftkanals zwischen den Seitenwänden des Belichtungskopfgehäuses und den Reflektoren angeordnet ist. Eine besonders vorteilhafte Weiterbildung der Erfindung sieht vor, dass im Druckergehäuse eine Ausblasöffnung zur Abführung von aufgeheizter Abluft vorgesehen ist, welche vorzugsweise korrespondierend zu der Ausgangsöffnung des Luftkanals von dem Belichtungskopfgehäuse angeordnet ist. Hierdurch wird erreicht, dass die im Belichtungskopfgehäuse von seiner Lampe in ihrem Betrieb produzierte Verlustwärme über ein Kühlmedium wie Luft bspw. in die Umgebung transportiert werden kann.

Die Erfindung wird nachstehend anhand eines Ausführungsbeispiels unter Bezugnahme auf die Zeichnung näher erläutert.

Es zeigen
- Fig.1: ein Ausführungsbeispiel des Belichtungskopfes in perspektivischer Ansicht,
- Fig. 2: eine perspektivische Ansicht auf die Lichtaustrittsseite des Belichtungskopfes,
- Fig. 3: einen Querschnitt durch den Belichtungskopf mit seiner Strahlenführung und seiner Kühlluftführung,
- Fig. 3A: einen projizierten Querschnitt des Belichtungskopfes der Fig.3,
- Fig. 4: einen Querschnitt durch den Belichtungskopf mit der Kühlluftführung und einem Teil der reflektierten Strahlung, und
- Fig. 4A: den Ellipsenträger in 2 Ansichten.

Die Erfindung betrifft einen Drucker, vorzugsweise einen Serialdrucker mit einem Druckergehäuse, in dem ein Belichtungskopf montiert ist. Der Belichtungskopf ist das wesentliche Bauteil der Erfindung. Deshalb zeigen die Figuren lediglich den Belichtungskopf und nicht den Drucker.

Gemäß der perspektivischen Ansicht nach Fig.1 umfasst der Belichtungskopf ein Belichtungskopfgehäuse mit Winkelstücken (1, 2). Auf die Winkelstücke (1, 2) sind eine Leiterplatte (3) mit Stecker (4) und ein als Gebläseeinheit ausgebildeter Ventilator (10) mit Filter (5) aufgesetzt. Seitlich an die beiden Winkelstücke (1, 2) sind identische Abluftkanäle (6, 7) angebracht, die entfernbare Segmente (8, 9) aufweisen. Durch wechselseitiges Entfernen der Segmente (8, 9) in den Abluftkanälen (6, 7) entstehen Ausgangsöffnungen, durch die in dem Belichtungskopf aufgeheizte Abluft (44) gezielt einseitig aus dem Belichtungskopfgehäuse geblasen werden kann.
Wenigstens eine dieser Ausgangsöffnungen steht in Strömungsverbindung mit einer korrespondierend in dem Druckergehäuse vorgesehener Ausblasöffnung, um die aufgeheizte Abluft aus dem Drucker, bspw. in die Umgebung, zu befördern.
In dem Druckergehäuse sind als Führungsmittel für den Belichtungskopf und einen Druckerkopf mit lichthärtender Tinte Schlitten oder Schienen montiert, über die der Belichtungskopf und der Druckerkopf beim Druckvorgang des Druckers, über einen Antrieb gesteuert, traversierend zwischen zwei seitlichen Endstellungen bewegt wird. Um eine gute Schalldämpfung durch das Druckergehäuse zu erreichen und dennoch die erhitzte Abluft abführen zu können, weist das Druckergehäuse lediglich eine Ausblasöffnung auf. Die Ausblasöffnung des Druckergehäuses und die Ausgangsöffnung des Abluftkanals (6, 7) sind derart zueinander angeordnet, dass die Öffnungen in einer Endstellung des Belichtungskopfes in Strömungsverbindung stehen. In dieser Stellung wird der Belichtungskopf beim Drucken kurz gestoppt und die erhitzte Abluft aus dem Druckergehäuse geblasen.

Gemäß der perspektivischen Ansicht auf die Lichtaustrittsseite des Belichtungskopfes in Fig. 2 enthält der Belichtungskopf zusätzlich elliptische Reflektoren (11, 12) sowie Kreuzreflektoren (13, 14). Die Lichtaustrittsöffnung wird durch eine Glasscheibe (15) abgedeckt, die von den Federelementen (16, 17) im Strahlenschatten liegend gesichert wird.
Eine Lampe (18) des Belichtungskopfes ist in dieser Ansicht nicht gezeigt.

Gemäß Fig. 3 und Fig. 3A wird das Belichtungskopfgehäuse im Wesentlichen durch die zwei gleichartigen Winkelstücke (1, 2) gebildet, die miteinander fest verbunden sind. In den durch die Winkelstücke (1, 2) gebildeten Innenraum werden mit einem Abstand (19) zwei Ellipsenträger (20, 21) eingesetzt, die je zwei ellipsenförmig verlaufende Aussparungen (22, 23) enthalten.
In diese Aussparungen (22, 23) werden die elliptischen Reflektoren (11, 12) von der Lichtaustrittsseite her eingeschoben. Da die Aussparungen (22, 23) nur geringfügig breiter sind als die Dicke der elliptischen Reflektoren (11, 12), besitzen diese nach der Montage die exakte berechnete geometrische Form an ihrer Reflektoroberfläche. Zur Halterung und zur Stromzuführung sind an mit 24 und 25 bezeichneten abgewinkelten Innenlappen der Winkelstücke (1, 2) beidseitig Lampenfassungen (26, 27) angebracht.

Oberhalb der Lampe (18) befindet sich ein Schutzschild (28), das die Streustrahlung der Lampe (18) nach oben hin abschirmt und zusätzlich die beiden Innenlappen (24, 25) der Winkelstücke (1, 2) gegen Kräfte von Fassungsfedern (29, 30) stabilisiert.
Oberhalb der Winkelstücke (1, 2) ist die Leiterplatte (3) mit dem Stecker (4) zur elektrischen Versorgung des Belichtungskopfes vorgesehen, die von dem Ventilator (10) mit dem vorgeschalteten Luftfilter (5) abgedeckt wird.
Die Lichtaustrittsöffnung des Belichtungskopfes ist mit der Glasscheibe (15) gegen Verschmutzung und Beschädigung abgedeckt. Die Glasscheibe (15) wird mit Federelementen (16, 17) gehalten, die im Strahlungsschatten hinter einer gebildeten Abwinklung (31, 32) der elliptischen Reflektoren (1, 2) eingerastet sind. Dadurch wird ein Ausglühen der Federelemente im direkten Strahlengang vermieden.
Die Kühlluftführung im Belichtungskopf erfolgt dreidimensional und ist für eine Seite durch die gestrichelte Linie (44) dargestellt. Auf der anderen Seite erfolgt die Kühlluftführung spiegelbildlich.

Gemäß Fig. 4 und Fig. 4A strahlt die Lampe (18) an ihrem zylinderförmigen Mantel allseitig gleichmäßig Licht ab. Sie ist in einem ersten Brennpunkt (34) der elliptischen Reflektoren (11, 12) angeordnet. In einem zweiten Brennpunkt (35) befindet sich eine Druckbildebene (40) des Druckers.
Oberhalb der Lampe (18) weisen die Kreuzreflektoren (13, 14) einen als Reflektorelemente ausgebildeten Bereich (36, 37) auf. Dieser ist derart zur Hauptstrahlachse (38) geneigt, dass die reflektierte Strahlung (49) weitgehend an dem Leuchtkörper (39) der Lampe (18) vorbei gestrahlt wird, um diese nicht unnötig zu erhitzen und um die reflektierte Strahlung (49) zusätzlich zur Belichtung der Druckbildebene (40) zu nutzen.

Das von dem Leuchtkörper (39) der Lampe (18) radial abgestrahlte Licht wird durch die elliptischen Reflektoren (11, 12) in einem Bereich (45) der Druckbildebene (40) fokussiert und damit gegenüber der direkten Strahlung der Lampe (18) um ein Vielfaches verstärkt.

Gemäß Fig.3 ist dieser Bereich (45) mit höherer Bestrahlungsdichte in der Richtung der Längs-Achse der Lampe (18) gemessen nur so lang, wie der Leuchtkörper (39) der Lampe (18).
Um das Druckbild mit möglichst hoher Druckgeschwindigkeit aushärten zu können, ist eine möglichst lange Belichtungszone mit entsprechender Belichtungsstärke in der Druckbildebene (40) in Druckrichtung vorteilhaft. Um dieses zu erreichen, sind die Kreuzreflektoren (13, 14) in dem Maße schräg zur Haupt-Strahlenrichtung (38) der Lampe (18) geneigt, dass die reflektierten Abbildungen (46) des Leuchtkörpers (39) durch die Kreuzreflektoren (13, 14) jeweils im Anschluss an den durch die elliptischen Reflektoren (11, 12) erzeugten Bereich (45) mit hoher Lichtintensität auf der Druckbildebene (40) abgebildet werden. Dadurch entsteht eine Zone (45, 46) hoher Strahlungsdichte, die sich über die gesamte Lichtaustrittsbreite des Belichtungskopfes erstreckt. Um den Aushärteprozess der Tinte nach dem Drucken zu beschleunigen und ein Verlaufen des Druckbildes zu vermeiden, ist die Druckbildebene nur 1 bis 2mm vom Beleuchtungskopf entfernt angeordnet.

Der Belichtungskopf und die Gebläseeinheit sind über einen Luftleitkanal miteinander verbunden, welcher entlang der mit 44 bezeichneten gestrichelten Linie geführt ist. Der Luftleitkanal ist an dem Leuchtkörper (39) der Lampe (18) vorbeigeführt, wobei die Lampenfassung (26, 27) in den Luftleitkanal ragt. Dieser mündet in einem Kühlluftraum (48) zwischen den Reflektoren (11, 12, 13, 14) und den Seitenwänden des Belichtungskopfgehäuses und steht hierüber mit dem Abluftkanal (7, 8) in Strömungsverbindung.

### Bezugszeichenliste

- Winkelstücke: 1
- Winkelstücke: 2
- Leiterplatte: 3
- Stecker: 4
- Filter: 5
- Abluftkanal: 6
- Abluftkanal: 7
- Entfernbares Segment: 8
- Entfernbares Segment: 9
- Ventilator: 10
- Ellipsenförmiger Reflektor: 11
- Ellipsenförmiger Reflektor: 12
- Kreuzreflektor: 13
- Kreuzreflektor: 14
- Glasscheibe: 15
- Blattfeder: 16
- Blattfeder: 17
- Lampe: 18
- Abstand: 19
- Ellipsenträger: 20
- Ellipsenträger: 21
- Ellipsenförmige Aussparung: 22
- Ellipsenförmige Aussparung: 23
- Abgewinkelter Innenlappen: 24
- Abgewinkelter Innenlappen: 25
- Lampenfassung: 26
- Lampenfassung: 27
- Schutzschild: 28
- Feder in Lampenfassung: 29
- Feder in Lampenfassung: 30
- Abwinkelung der Kreuzreflektoren: 31
- Abwinkelung der Kreuzreflektoren: 32
- Brennpunkt: 34
- Zweiter Brennpunkt: 35
- Reflektorelement: 36
- Reflektorelement: 37
- Hauptstrahlenrichtung der Lampe: 38
- Leuchtkörper: 39
- Druckbildebene: 40
- Lampenachse: 41
- Lampensockel: 42
- Lampensockel: 43
- Kühlluft: 44
- Bereich hoher Strahlungsdichte: 45
- Reflektierte Abbildung des Leuchtkörpers: 46
- Reflektorinnenraum: 47
- Kühlluftraum: 48
- Teil der reflektierten Strahlung: 49
- Ankerartige Aussparung im Schutzschild: 50

## Patentansprüche

1. Drucker mit einem Belichtungskopf zur Belichtung von Druckbildern, Reflektoren (11, 12, 13, 14, 36, 37) und einem Belichtungskopfgehäuse, wobei
eine Gebläseeinheit über mindestens einen Luftleitkanal mit dem Belichtungskopf verbunden ist,
der Luftleitkanal in einen Kühlluftraum (48) zwischen den Reflektoren (11, 12, 13, 14, 36, 37) und den Seitenwänden des Belichtungskopfgehäuses mündet und
in dem Belichtungskopfgehäuse eine Lampe (18) angeordnet ist, die einen Leuchtkörper (39) und wenigstens eine Lampenfassung (26, 27) aufweist, über die die Lampe (18) in dem Belichtungskopfgehäuse befestigt ist, **dadurch gekennzeichnet, dass**
der Leuchtkörper (39) in einem mittels der Reflektoren (11, 12, 13, 14, 36, 37) isolierten Innenraum angeordnet ist und die Lampenfassung (26, 27) in den Luftleitkanal ragt.

2. Drucker nach Anspruch 1, **dadurch gekennzeichnet, dass** ein Abluftkanal (6,7) mit einer Eingangs- und Ausgangsöffnung zur Abführung von aufgeheizter Luft mit dem Belichtungskopf verbunden ist.

3. Drucker nach Anspruch 2, **dadurch gekennzeichnet, dass** die Eingangsöffnung des Abluftkanals (6, 7) zwischen den Seitenwänden des Belichtungskopfgehäuses und den Reflektoren (11, 12, 13, 14, 36, 37) vorgesehen ist.

4. Drucker nach Anspruch 3, **dadurch gekennzeichnet, dass** ein Druckergehäuse vorgesehen ist und in dem Druckergehäuse eine zur Ausgangsöffnung korrespondierend angeordnete Ausblasöffnung zur Abführung von aufgeheizter Abluft vorgesehen ist.

5. Drucker nach Anspruch 4, **dadurch gekennzeichnet, dass** in dem Druckergehäuse Führungsmittel für traversierende Bewegungen des Belichtungskopfs vorgesehen sind, wobei die Ausgangsöffnung des Abluftkanals (6, 7) zur Ausblasöffnung des Druckergehäuses in einer Stellung des Belichtungskopfes korrespondierend angeordnet ist.

6. Drucker nach einem der vorhergehenden Ansprüche, **dadurch gekennzeichnet, dass** die Lampe (18) zumindest teilweise von den Reflektoren (11, 12, 13, 14, 36, 37) umgeben ist, die Lampe (18) bei Betrieb Strahlung emittiert, welche durch die Reflektoren (11, 12, 13, 14, 36, 37) auf eine mit lichtaushärtender Tinte bedruckbare Druckbildebene (40) geleitet wird und elliptische Reflektoren (11, 12) sowie ebene Reflektoren (13, 14, 36, 37) in dem Belichtungskopfgehäuse montiert sind.

7. Drucker nach Anspruch 6, **dadurch gekennzeichnet, dass** die ebenen Reflektoren auf einander gegenüberliegenden Seitenwänden des Belichtungskopfgehäuses angeordnet und als Kreuzreflektoren (13, 14) ausgebildet sind.

8. Drucker nach Anspruch 7, **dadurch gekennzeichnet, dass** die Kreuzreflektoren (13, 14) von der Lampe (18) in Richtung der Druckbildebene (40) zueinander geneigt verlaufen.

9. Drucker nach Anspruch 7 oder 8, **dadurch gekennzeichnet, dass** die Kreuzreflektoren (13, 14), von der Lampe (18) in Richtung der Druckbildebene (40) betrachtet, trichterartig auseinander laufen.

10. Drucker nach einem der Ansprüche 7 bis 9, **dadurch gekennzeichnet, dass** die Kreuzreflektoren (13, 14) zueinander in Bezug auf eine senkrecht auf der Druckbildebene (40) stehenden Ebene symmetrisch verlaufen.

11. Drucker nach einem der Ansprüche 6 bis 10, **dadurch gekennzeichnet, dass** ebene Reflektorelemente (26, 37) auf der zu der Druckbildebene (40) gegenüberliegenden Seite der Lampe (18) angeordnet sind.

12. Drucker nach einem der Ansprüche 1 bis 11, **dadurch gekennzeichnet, dass** die Lampe (18) als Quecksilberdampflampe mit röhrenförmiger Geometrie ausgebildet ist.

13. Drucker nach einem der Ansprüche 11 oder 12, **dadurch gekennzeichnet, dass** die ebenen Reflektorelemente (36, 37) in Querrichtung der Lampe (18) geneigt angeordnet ist.

## Claims

1. A printer comprising an imaging head for imaging printed images, reflectors (11, 12, 13, 14, 36, 37) and an imaging head housing, wherein
a blower unit is connected to the imaging head by way of at least one air duct,
the air duct leads to a cooling air space (48) between the reflectors (11, 12, 13, 14, 36, 37) and the sidewalls of the imaging head housing, and in the imaging head housing a lamp (18) is arranged that comprises a luminary (39) and at least one lamp socket (26, 27) by way of which the lamp (18) is affixed in the imaging head housing,
**characterised in that**
the luminary (39) is arranged in an interior space that is isolated by means of the reflectors (11, 12, 13, 14, 36, 37), and the lamp socket (26, 27) projects into the air duct.

2. The printer according to claim 1, **characterised in that** an air outlet duct (6, 7) comprising an inlet opening and outlet opening for removing heated air is connected to the imaging head.

3. The printer according to claim 2, **characterised in that** the inlet opening of the air outlet duct (6, 7) is provided between the sidewalls of the imaging head housing and the reflectors (11, 12, 13, 14, 36, 37).

4. The printer according to claim 3, **characterised in that** a printer housing is provided, and in the printer housing a discharge opening for removing heated air is provided, which discharge opening is arranged so as to correspond to the outlet opening.

5. The printer according to claim 4, **characterised in that**, in the printer housing, guidance means for traversing movements of the imaging head are provided, wherein the outlet opening of the air outlet duct (6, 7) to the discharge opening of the printer housing is arranged so as to correspond to a position of the imaging head.

6. The printer according to any one of the preceding claims, **characterised in that** the lamp (18) is at least in part encompassed by the reflectors (11, 12, 13, 14, 36, 37), the lamp (18) in operation emits radiation which by means of the reflectors (11, 12, 13, 14, 36, 37) is guided to a printable image plane (40) comprising light-curable ink, and elliptic reflectors (11, 12) and planar reflectors (13, 14, 36, 37) are installed in the imaging head housing

7. The printer according to claim 6, **characterised in that** the planar reflectors are arranged on opposite sidewalls of the imaging head housing and are designed as cross reflectors (13, 14).

8. The printer according to claim 7, **characterised in that** the cross reflectors (13, 14) extend from the lamp (18) in the direction of the printed image plane (40) so as to be inclined towards each other.

9. The printer according to claim 7 or 8, **characterised in that** the cross reflectors (13, 14) extend apart from each other in a funnel-shaped manner when viewed from the lamp (18) in the direction of the printed image plane (40).

10. The printer according to any one of claims 7 to 9, **characterised in that** the cross reflectors (13, 14) extend so as to be symmetrical to each other relative to a plane positioned perpendicularly on the printed image plane (40).

11. The printer according to any one of claims 6 to 10, **characterised in that** planar reflector elements (26, 37) are arranged on the side of the lamp (18), which side is opposite the printed image plane (40).

12. The printer according to any one of claims 1 to 11, **characterised in that** the lamp (18) is designed as a mercury vapour lamp comprising a tubular geometry.

13. The printer according to one of claims 11 or 12, **characterised in that** the planar reflector elements (36, 37) are arranged so as to be inclined in cross direction of the lamp (18).

## Revendications

1. Imprimante avec une tête d'éclairage pour l'éclairage d'images à imprimer, des réflecteurs (11, 12, 13, 14, 36, 37) et un boîtier de tête d'éclairage, dans laquelle une unité de ventilation est reliée à la tête d'éclairage par au moins un canal de conduite d'air, le canal de conduite d'air débouche sur un espace d'air de refroidissement (48) entre les réflecteurs (11, 12, 13, 14, 36, 37) et les parois latérales du boîtier de tête d'éclairage, et dans le boîtier de tête d'éclairage est installée une lampe (18) comportant un corps éclairant (39) et au moins une douille de lampe (26, 27) par laquelle la lampe (18) est fixée dans le boîtier de tête d'éclairage, **caractérisée en ce que**
le corps éclairant (39) est installé dans un espace intérieur isolé à l'aide des réflecteurs (11, 12, 13, 14, 36, 37), et la douille de lampe (26, 27) fait saillie dans le canal de conduite d'air.

2. Imprimante selon la revendication 1, **caractérisée en ce qu'**un canal d'air sortant (6, 7) avec une ouverture d'entrée et une ouverture de sortie pour l'évacuation de l'air chauffé est relié à la tête d'éclairage.

3. Imprimante selon la revendication 2, **caractérisée en ce que** l'ouverture d'entrée du canal d'air sortant (6, 7) est prévue entre les parois latérales du boîtier de tête d'éclairage et les réflecteurs (11, 12, 13, 14, 36, 37).

4. Imprimante selon la revendication 3, **caractérisée en ce qu'**il est prévu un boîtier d'imprimante, avec une ouverture d'évacuation disposée dans le boîtier d'imprimante de façon à coïncider avec l'ouverture de sortie, pour l'évacuation de l'air chauffé.

5. Imprimante selon la revendication 4, **caractérisée en ce que** dans le boîtier d'imprimante, des moyens de guidage sont prévus pour les mouvements traversants de la tête d'éclairage, l'ouverture de sortie du canal d'air sortant (6, 7) étant disposée de façon à coïncider avec l'ouverture d'évacuation du boîtier d'imprimante dans une position de la tête d'éclairage.

6. Imprimante selon l'une des revendications précédentes, **caractérisée en ce que** la lampe (18) est au moins partiellement entourée par les réflecteurs (11, 12, 13, 14, 36, 37), la lampe (18) émet, pendant le fonctionnement, un rayonnement guidé par les réflecteurs (11, 12, 13, 14, 36, 37) sur un plan d'image d'impression (40) apte à être imprimé avec une encre durcissant à la lumière, et des réflecteurs elliptiques (11, 12) ainsi que des réflecteurs plans (13, 14, 36, 37) sont montés dans le boîtier de tête d'éclairage.

7. Imprimante selon la revendication 6, **caractérisée en ce que** les réflecteurs plans sont montés sur des parois latérales opposées du boîtier de tête d'éclairage et conçus comme des réflecteurs en croix (13, 14).

8. Imprimante selon la revendication 7, **caractérisée en ce que** les réflecteurs en croix (13, 14) s'étendent inclinés l'un vers l'autre, à partir de la lampe (18), en direction du plan d'image d'impression (40).

9. Imprimante selon la revendication 7 ou 8, **caractérisée en ce que** les réflecteurs en croix (13, 14) s'écartent en entonnoir, depuis la lampe (18) en direction du plan d'image d'impression (40).

10. Imprimante selon l'une des revendications 7 à 9, **caractérisée en ce que** les réflecteurs en croix (13, 14) s'étendent symétriquement par rapport à un plan dressé verticalement sur le plan d'image d'impression (40).

11. Imprimante selon l'une des revendications 6 à 10, **caractérisée en ce que** les éléments de réflecteur (26, 37) sont installés du côté de la lampe (18) qui est opposé au plan d'image d'impression (40).

12. Imprimante selon l'une des revendications 1 à 11, **caractérisée en ce que** la lampe (18) est conçue comme une lampe à vapeur de mercure, avec une géométrie tubulaire.

13. Imprimante selon l'une des revendications 11 ou 12, **caractérisée en ce que** les éléments de réflecteur (36, 37) sont installés inclinés dans la direction transversale de la lampe (18).
